# FASCICULE DE BREVET EUROPEEN

(11) **EP 3 749 454 B1**
(45) Date de publication et mention de la délivrance du brevet: **10.11.2021**
(21) Numéro de dépôt: 19728494.6
(22) Date de dépôt: 03.05.2019
(51) Int. Cl.: B01L 3/02

(54) **SYSTEME D'EJECTION DE CONE A ERGONOMIE AMELIOREE POUR PIPETTE DE PRELEVEMENT**
SYSTEM ZUM AUSWURF VON SPITZEN VON PROBENAHMEPIPETTEN MIT VERBESSERTER ERGONOMIE
SYSTEM FOR EJECTING TIPS OF SAMPLING PIPETTES WITH IMPROVED ERGONOMICS

(30) Priorité: 07.05.2018 FR 1853943
(43) Date de publication de la demande: 16.12.2020
(73) Titulaire: GILSON SAS, 95400 Villiers-le-Bel (FR)
(72) Inventeur: MALVOISIN, Hervé, 75020 PARIS (FR)
(74) Mandataire: Brevalex
(86) Numéro de dépôt international: PCT/FR2019/051023
(87) Numéro de publication internationale: WO 2019/215405

(56) Documents cités:
- WO-A1-01/76752
- FR-A1- 2 980 123
- FR-A1- 3 040 896

## Description

### DOMAINE TECHNIQUE

L'invention se rapporte au domaine des pipettes de prélèvement, également dénommées pipettes de laboratoire ou encore pipettes de transfert de liquide, destinées au prélèvement et à la dispense de liquide dans des récipients ou similaires.

L'invention concerne tout type de pipette, mécanique, électronique ou hydride, du type monocanal ou à multicanaux.

Les pipettes plus préférentiellement concernées par la présente invention sont les pipettes mécaniques à actionnement manuel. Ces pipettes sont destinées à être tenues en main par un opérateur durant les opérations de prélèvement et de dispense de liquide. Ces opérations sont réalisées par la mise en mouvement d'un bouton de commande obtenue par l'application d'une pression d'actionnement sur ce même bouton, via le pouce de l'opérateur. Comme évoqué ci-dessus, l'invention peut aussi concerner les pipettes hybrides, ou encore les pipettes dites électroniques au sein desquelles le mouvement du piston est généré par un moteur recevant une consigne de de l'opérateur, suite à une pression exercée sur un bouton de commande.

### ETAT DE LA TECHNIQUE ANTERIEURE

L'une des fonctions procurées par les pipettes réside dans l'éjection des cônes de prélèvement. Cette éjection est habituellement déclenchée par l'opérateur qui appuie, avec son pouce, sur un bouton d'éjection situé en partie supérieure de la pipette, à proximité du bouton de commande.

Le déplacement vers le bas du bouton d'éjection entraîne avec lui l'ensemble du système d'éjection, qui, à son extrémité inférieure, appuie sur la périphérie d'un cône emmanché sur l'embout de pipette, afin de provoquer son éjection. Cette éjection nécessite de surpasser les efforts de friction entre le cône et son embout. De ce fait, l'opérateur peut avoir à déployer un effort conséquent sur le bouton d'éjection pour désemmancher le cône de prélèvement.

Même si cette solution est largement répandue sur les pipettes connues de l'art antérieur, il subsiste un besoin d'optimisation de l'ergonomie associée à la fonction d'éjection des cônes de prélèvement.

Les documents WO 01/76752, FR 3 040 896 et FR 2 980 123 décrivent des exemples connus de pipettes comprenant des systèmes d'éjection de cône.

### EXPOSÉ DE L'INVENTION

Pour répondre au moins partiellement au besoin identifié ci-dessus, l'invention a pour objet un système d'éjection de cône pour pipette de prélèvement, le système comprenant :
- un bouton d'éjection de cône destiné à être déplacé en translation par le pouce d'un opérateur ;
- un dispositif d'éjection de cône ;
- des moyens élastiques de rappel permettant de rappeler le dispositif d'éjection de cône dans une position haute.
   Selon l'invention, le système comprend de plus un levier de commande du dispositif d'éjection, le levier de commande comportant :
- une première extrémité destinée à être montée sur une pièce de la pipette ;
- une seconde extrémité coopérant avec ledit bouton d'éjection, de façon à être sollicitée par celui-ci ;
- une portion intermédiaire d'actionnement du dispositif d'éjection de cône.

L'invention apporte ainsi une réponse simple, performante et peu coûteuse, améliorant l'ergonomie d'éjection des cônes de prélèvement. En effet, grâce à l'utilisation particulière du levier de commande, l'effort d'éjection à exercer sur le bouton s'avère avantageusement plus faible que celui requis avec les solutions de l'art antérieur. Par conséquent, cette spécificité de démultiplication de l'effort d'éjection, via le levier de commande, procure un confort d'utilisation pour l'opérateur.

De plus, la solution proposée par l'invention présente l'avantage de conserver un mouvement linéaire de déplacement du bouton de commande, qui participe à l'amélioration globale de l'ergonomie associée à la fonction d'éjection des cônes. Ce type de déplacement linéaire garantit par ailleurs la solidité de la pipette, puisque les risques de casse ou d'endommagement du bouton d'éjection s'avèrent extrêmement faibles.

L'invention présente par ailleurs au moins l'une quelconque des caractéristiques optionnelles suivantes, prises isolément ou en combinaison.

De préférence, le système d'éjection est conçu de la manière suivante :
- la première extrémité du levier de commande est montée articulée sur la pièce de la pipette ;
- le bouton d'éjection est en appui sur la seconde extrémité du levier de commande ;
- la portion intermédiaire d'actionnement du levier de commande est en appui sur le dispositif d'éjection de cône.

Dans cette réalisation préférée, le levier de commande est ainsi articulé à sa première extrémité, et en appui sur le bouton d'éjection ainsi que sur le dispositif d'éjection. Par conséquent, au cours d'une opération d'éjection d'un cône, le levier pivote tandis que de simples appuis sont observés au niveau de ses contacts avec le bouton et le dispositif d'éjection.

Une autre conception pourrait par exemple consister à prévoir une liaison pivot entre la seconde extrémité du levier de commande, et le bouton d'éjection. Dans un tel cas couvert par l'invention, la première extrémité du levier pourrait alors être montée glissante et pivotante, dans un rail de la pièce de pipette destinée à coopérer avec ce levier. De manière analogue, la portion intermédiaire pourrait être articulée sur le dispositif d'éjection de cône, et les deux extrémités du levier simplement en appui sur la pièce de pipette et le bouton d'éjection.

De préférence, la liaison entre la portion intermédiaire d'actionnement du levier de commande, et le dispositif d'éjection de cône, est une liaison ponctuelle sphère-plan. Ce type de liaison permet de limiter au mieux les frottements lors du pivotement du levier de commande. L'usure des pièces concernées s'en trouve avantageusement réduite. En outre, ce type de liaison permet de transmettre au dispositif d'éjection un effort orienté toujours axialement, offrant une grande efficacité.

Le dispositif d'éjection présente une portion haute sollicitée par les moyens élastiques de rappel et destinée à être logée dans un corps fixe formant une poignée de la pipette, ainsi qu'une portion basse solidaire de la portion haute et définissant une extrémité d'éjection de cône.

Le dispositif d'éjection est destiné à être mobile en translation par rapport au corps fixe de la pipette.

L'invention a également pour objet une pipette de prélèvement comprenant un tel système d'éjection de cône.

De préférence, la pièce sur laquelle est montée la première extrémité du levier de commande est solidarisée au corps fixe formant la poignée de la pipette, ou réalisée monobloc avec ce corps fixe.

De préférence, la pièce sur laquelle est montée la première extrémité du levier de commande est centrée sur un axe central longitudinal de la pipette, et traversée par une tige de commande de la pipette.

Préférentiellement, un axe de pivotement de la première extrémité du levier de commande intercepte un axe central longitudinal de la pipette, de préférence sensiblement orthogonalement.

La pipette présente une butée de fin de course pour le bouton d'éjection, ladite butée étant solidarisée au corps fixe formant la poignée de la pipette, ou réalisée monobloc avec ce corps fixe. Cette butée est préférentiellement réalisée en matériau élastomère.

De préférence, le bouton d'éjection fait saillie vers le haut du corps fixe formant la poignée de la pipette.

Préférentiellement, le bouton d'éjection est mobile en translation par rapport au corps fixe formant la poignée de la pipette, de préférence parallèlement à un axe central longitudinal de la pipette.

Enfin, la pipette est de préférence une pipette mécanique, mais elle pourrait être une pipette électronique ou hybride avec un tel système manuel d'éjection de cône de prélèvement.

D'autres avantages et caractéristiques de l'invention apparaîtront dans la description détaillée non limitative ci-dessous.

### BRÈVE DESCRIPTION DES DESSINS

Cette description sera faite au regard des dessins annexés parmi lesquels ;
- la figure 1 représente une vue de côté d'une pipette de prélèvement selon l'invention, avec son système d'éjection de cône dans un état inactif de repos ;
- la figure 2 est une vue similaire à la précédente, avec le système d'éjection de cône dans un état d'éjection ;
- la figure 3 représente une vue plus détaillée du système d'éjection de cône, avec son bouton dans une position inactive de repos ;
- la figure 4 est une vue similaire à la précédente, avec le bouton dans une position d'éjection du cône ; et
- la figure 5 est une vue partielle agrandie de celle de la figure 4, montrant plus particulièrement la butée de fin de course associée au bouton d'éjection.

### EXPOSÉ DÉTAILLÉ DE MODES DE RÉALISATION PRÉFÉRÉS

En référence à la figure 1, il est représenté une pipette de prélèvement mécanique 1, comprenant un système 2 d'éjection de cône selon l'invention. La pipette 1 présente une conception à actionnement manuel, c'est-à-dire qu'elle est destinée à être tenue par la main d'un opérateur, qui, à l'aide de son pouce 4, est capable d'actionner la pipette pour engendrer la dispense d'un liquide qui a préalablement été aspiré.

Plus précisément, la pipette 1 comprend en partie supérieure un corps fixe formant une poignée 6 de la pipette, poignée de laquelle débouche une tige de commande 10. A l'extrémité haute de cette tige 10, la pipette comporte un bouton de commande de pipetage 12 dont la partie supérieure est destinée à subir la pression du pouce 4 de l'opérateur.

Sous la poignée 6, la pipette 1 comporte une partie basse 14 amovible, qui se termine vers la bas par un embout porte-cône 16 recevant un consommable 18, également dénommé cône de prélèvement. Le système d'éjection de cône 2 comporte un dispositif d'éjection 24, dont une portion basse 20 faisant saillie de la poignée 6 définit une extrémité d'éjection de cône 22, entourant l'embout 16. Cette extrémité d'éjection 22 se situe en regard de l'extrémité haute du cône 18, de manière à pouvoir provoquer son désemmanchement par appui sur sa périphérie.

Le dispositif d'éjection 24, dont seule la portion basse 20 est visible sur la figure 1, est monté mobile en translation par rapport à la poignée 6 et à la partie basse 14, formant tous les deux la partie fixe 23 de la pipette. Il s'agit d'une translation selon une direction parallèle à un axe central longitudinal 8 de la pipette, selon lequel la tige de commande 10 est également mobile en translation au sein de la pipette. La tige de commande 10 est d'ailleurs centrée sur cet axe 8.

Le système d'éjection 2 comporte par ailleurs un bouton d'éjection de cône 25, également commandé par le pouce 4 de l'opérateur. Le bouton d'éjection 25 est agencé en saillie vers le haut à l'extrémité haute de la poignée 6, en étant décalé latéralement et axialement du bouton de commande 12. Le bouton d'éjection 25 est monté mobile en translation par rapport à la poignée 6, également parallèlement à la direction de l'axe central longitudinal 8 de la pipette.

Ainsi, lorsque le bouton d'éjection 25 est actionné vers le bas par le pouce de l'opérateur comme cela est schématisé sur la figure 2, ce bouton provoque la descente du dispositif d'éjection 24, d'une manière spécifique à l'invention qui sera décrite ci-après. La mise en mouvement de la portion basse 20 du dispositif 24 provoque une translation de son extrémité d'éjection 22 le long de l'embout 16, avec pour conséquence l'appui sur le cône 18 qui se désemmanche alors rapidement de cet embout. A cet égard, il est noté que dans le mode de réalisation décrit et représenté sur les figures, il s'agit d'une pipette monocanal portant un unique consommable 18. Cependant, il pourrait s'agir d'une pipette multicanaux portant plusieurs cônes, sans sortir du cadre de l'invention.

En référence à présent aux figures 3 et 4, il est représenté de manière plus détaillée le système d'éjection 2. La figure 3 représente le système dans un état inactif de repos, tandis que la figure 4 représente ce même système dans un état d'éjection du cône, suite à une action de l'opérateur sur le bouton d'éjection 25.

Sur ces figures, il est tout d'abord noté que le bouton d'éjection 25 est monté mobile sur un rail de guidage 42 d'un ensemble fixe 44, formé monobloc avec la poignée 6, ou solidarisé à cette poignée en étant monté fixement sur celle-ci.

Outre la portion basse 14, le dispositif d'éjection 24 comporte également une portion haute 21 qui est logée dans la poignée 6. L'extrémité basse de la portion haute présente une platine 30 sur laquelle appuient des moyens élastiques de rappel, en forme de ressort de compression 32. L'autre extrémité du ressort appuie sur une pièce fixe 34 de la pipette agencée à proximité de la jonction entre la poignée et la partie basse 14, de manière à rappeler l'ensemble du dispositif 24 en position haute. En effet, les portions basse et haute 20, 21 du dispositif 24 sont solidaires l'une de l'autre, et reliées par une tige 36 visible sur la figure 4, qui traverse la pièce fixe 34.

L'une des particularités de l'invention réside dans la présence d'un élément démultiplicateur de force au sein du système d'éjection 2, à savoir un levier de commande 40. Ce levier 40 est interposé entre le bouton d'éjection 25, et la portion haute 21 du dispositif 24 qu'il commande. Il comporte tout d'abord une première extrémité 40a montée articulée sur une pièce fixe 46 de l'ensemble 44 précité. Cette pièce fixe 46 est centrée sur l'axe central longitudinal 8, et prend la forme d'un manchon traversé par la tige de commande 10. L'axe de pivotement 48 de la première extrémité 40a intercepte orthogonalement l'axe central longitudinal 8, et il se situe décalé vers le bas par rapport au bouton d'éjection 25, lorsque celui-ci occupe sa position inactive de repos de la figure 3.

La première extrémité 40a peut être formée d'une seule branche articulée, ou bien prendre la forme d'une chape dont les deux oreilles seraient chacune articulée selon le même axe 48 sur la pièce fixe 46. Dans ce dernier cas, les deux oreilles de chape seraient agencées de part et d'autre de la pièce fixe 46, reçue entre ces deux oreilles.

Le levier 40 présente, à l'opposé de la première extrémité 40a, une seconde extrémité 40b sur laquelle l'extrémité basse du bouton d'éjection 25 est en appui. Il peut s'agir d'une liaison du type sphère-plan ou cylindre-plan, afin de limiter les glissements et les usures qui en découlent lors du pivotement du levier 40.

Enfin, le levier 40 comporte également une portion intermédiaire d'actionnement 40c, agencée entre les deux extrémités 40a, 40b, de préférence en étant sensiblement centrée par rapport à celles-ci. Cette portion intermédiaire 40c est prévue pour actionner en translation la portion haute 21 du dispositif 24, par appui sur l'extrémité haute de cette portion 21. Pour ce faire, il est prévu une liaison ponctuelle sphère-plan 50 entre cette portion intermédiaire 40c et la portion haute 21, par exemple en prévoyant une sphère tronquée 52 au sein de la portion 40c du levier de commande. En outre, ce type de liaison permet de transmettre à la portion haute 21 un effort d'éjection orienté toujours axialement, offrant une grande efficacité.

Alternativement, toujours pour limiter les usures des pièces en présence, la sphère tronquée peut être pratiquée sur l'extrémité haute de la portion haute 21 du dispositif d'éjection 24.

Lorsque le système 2 est dans son état inactif de repos de la figure 3, la seconde extrémité 40b se trouve plus haute que la première extrémité 40a. Au fur et à mesure que le bouton 25 est actionné vers le bas, la seconde extrémité 40b sur laquelle il appuie est déplacée vers le bas, et provoque la rotation du levier 40 autour de l'axe de pivotement 48. Au cours de cette rotation, durant laquelle le levier 40 passe par une position médiane dans laquelle il est orienté sensiblement orthogonalement à l'axe central longitudinal 8, la portion intermédiaire 40c appuie sur la portion haute 21 et entraîne l'ensemble du dispositif d'éjection 24 vers le bas. Cette rotation du levier 40 se poursuit jusqu'à ce que le système 2 adopte son état d'éjection de la figure 4, dans lequel la seconde extrémité 40b se trouve plus basse que la première extrémité 40a.

Cette position d'éjection n'est pas marquée par une butée de fin de course associée au levier, mais par une butée de fin de course du bouton d'éjection 25, de manière à limiter les risques d'endommagement de ce levier 40. La butée prend ici la forme d'un ou plusieurs joints 60 en matériau élastomère, représentés sur la figure 5. Ces joints 60 sont portés par le rail de guidage 42, à une extrémité haute de celui-ci, afin d'être contactés par une extrémité haute 62 du bouton formant la zone de pression pour l'opérateur. Ainsi, en fin d'opération d'éjection, l'opérateur appuyant avec son pouce sur la zone de pression 62 est stoppé dans son mouvement par la butée de cette même zone 62 sur les joints en matériau élastomère 60.

La course du bouton d'éjection 25 entre ses deux positions extrêmes est par exemple de l'ordre de 10 à 20 mm, tandis que la course incidente du dispositif d'éjection 24 est de l'ordre de la moitié de celle du bouton 25.

Bien entendu, diverses modifications peuvent être apportées par l'homme du métier à l'invention qui vient d'être décrite, uniquement à titre d'exemples non limitatifs, et dont la portée est définie par les revendications annexées.

## Revendications

1. Système (2) d'éjection de cône pour pipette de prélèvement, le système comprenant :
- un bouton (25) d'éjection de cône destiné à être déplacé en translation par le pouce (4) d'un opérateur ;
- un dispositif (24) d'éjection de cône ;
- des moyens élastiques de rappel (32) permettant de rappeler le dispositif (24) d'éjection de cône dans une position haute,
**caractérisé en ce qu'**il comprend de plus un levier (40) de commande du dispositif d'éjection (24), le levier de commande comportant :
- une première extrémité (40a) destinée à être montée sur une pièce de (46) la pipette ;
- une seconde extrémité (40b) coopérant avec ledit bouton d'éjection (25), de façon à être sollicitée par celui-ci ;
- une portion intermédiaire (40c) d'actionnement du dispositif d'éjection (24).

2. Système d'éjection selon la revendication 1, **caractérisé en ce que** :
- la première extrémité (40a) du levier de commande (40) est montée articulée sur la pièce (46) de la pipette ;
- le bouton d'éjection (25) est en appui sur la seconde extrémité (40b) du levier de commande (40) ;
- la portion intermédiaire (40c) d'actionnement du levier de commande (40) est en appui sur le dispositif (24) d'éjection de cône.

3. Système d'éjection selon la revendication 1 ou la revendication 2, **caractérisé en ce que** la liaison entre la portion intermédiaire d'actionnement (40c) du levier de commande (40), et le dispositif (24) d'éjection de cône, est une liaison ponctuelle sphère-plan (50).

4. Système d'éjection selon l'une quelconque des revendications précédentes, **caractérisé en ce que** le dispositif d'éjection (24) présente une portion haute (21) sollicitée par les moyens élastiques de rappel (32) et destinée à être logée dans un corps fixe formant une poignée (6) de la pipette, ainsi qu'une portion basse (20) solidaire de la portion haute et définissant une extrémité (22) d'éjection de cône.

5. Système d'éjection selon la revendication précédente, **caractérisé en ce que** le dispositif d'éjection (24) est destiné à être mobile en translation par rapport au corps fixe de la pipette.

6. Pipette de prélèvement (1) comprenant un système (2) d'éjection de cône selon l'une quelconque des revendications précédentes.

7. Pipette selon la revendication 6, **caractérisée en ce que** la pièce (46) sur laquelle est montée la première extrémité (40a) du levier de commande (40) est solidarisée au corps fixe formant la poignée (6) de la pipette, ou réalisée monobloc avec ce corps fixe.

8. Pipette selon la revendication 6 ou la revendication 7, **caractérisée en ce que** la pièce (46) sur laquelle est montée la première extrémité (40a) du levier de commande (40) est centrée sur un axe central longitudinal (8) de la pipette, et traversée par une tige de commande (10) de la pipette.

9. Pipette selon l'une quelconque des revendications 6 à 8, **caractérisée en ce qu'**un axe de pivotement (48) de la première extrémité (40a) du levier de commande (40) intercepte un axe central longitudinal (8) de la pipette, de préférence sensiblement orthogonalement.

10. Pipette selon l'une quelconque des revendications 6 à 9, **caractérisée en ce qu'**elle présente une butée de fin de course (60) pour le bouton d'éjection (25), ladite butée étant solidarisée au corps fixe formant la poignée (6) de la pipette, ou réalisée monobloc avec ce corps fixe.

11. Pipette selon la revendication 10, **caractérisée en ce que** la butée (60) est réalisée en matériau élastomère.

12. Pipette selon l'une quelconque des revendications 6 à 11, **caractérisée en ce que** le bouton d'éjection (25) fait saillie vers le haut du corps fixe formant la poignée (6) de la pipette.

13. Pipette selon l'une quelconque des revendications 6 à 12, **caractérisée en ce que** le bouton d'éjection (25) est mobile en translation par rapport au corps fixe formant la poignée (6) de la pipette, de préférence parallèlement à un axe central longitudinal (8) de la pipette.

14. Pipette selon l'une quelconque des revendications 6 à 13, **caractérisée en ce qu'**elle est une pipette mécanique.

## Patentansprüche

1. System (2) zum Auswurf von Spitzen von Probenahmepipetten, wobei das System umfasst:
- eine Spitzenauswurftaste (25), die dazu bestimmt ist, vom Daumen (4) eines Bedieners translatorisch verlagert zu werden;
- eine Spitzenauswurfvorrichtung (24);
- elastische Rückstellmittel (32), die es ermöglichen, die Spitzenauswurfvorrichtung (24) in eine obere Position zurückzustellen,
**dadurch gekennzeichnet, dass** es außerdem einen Hebel (40) zur Bedienung der Auswurfvorrichtung (24) umfasst, wobei der Bedienhebel aufweist:
- ein erstes Ende (40a), das dazu bestimmt ist, an einem Teil (46) der Pipette angebracht zu werden;
- ein zweites Ende (40b), das mit der Auswurftaste (25) derart zusammenwirkt, dass es von dieser beaufschlagt wird;
- einen Zwischenabschnitt (40c) zur Betätigung der Auswurfvorrichtung (24).

2. System zum Auswurf nach Anspruch 1, **dadurch gekennzeichnet, dass**:
- das erste Ende (40a) des Bedienhebels (40) gelenkig an dem Teil (46) der Pipette angebracht ist;
- die Auswurftaste (25) am zweiten Ende (40b) des Bedienhebels (40) anliegt;
- der Betätigungszwischenabschnitt (40c) des Bedienhebels (40) an der Spitzenauswurfvorrichtung (24) anliegt.

3. System zum Auswurf nach Anspruch 1 oder Anspruch 2, **dadurch gekennzeichnet, dass** die Verbindung zwischen dem Betätigungszwischenabschnitt (40c) des Bedienhebels (40) und der Spitzenauswurfvorrichtung (24) eine punktförmige Verbindung Kugel-Ebene (50) ist.

4. System zum Auswurf nach einem der vorhergehenden Ansprüche, **dadurch gekennzeichnet, dass** die Auswurfvorrichtung (24) einen oberen Abschnitt (21) aufweist, der von den elastischen Rückstellmitteln (32) beaufschlagt wird und dazu bestimmt ist, in einem ortsfesten Körper aufgenommen zu werden, der einen Griff (6) der Pipette bildet, sowie einen unteren Abschnitt (20), der mit dem oberen Abschnitt fest verbunden ist und ein Spitzenauswurfende (22) definiert.

5. System zum Auswurf nach dem vorhergehenden Anspruch, **dadurch gekennzeichnet, dass** die Auswurfvorrichtung (24) dazu bestimmt ist, translatorisch beweglich in Bezug auf den ortsfesten Körper der Pipette zu sein.

6. Probenahmepipette (1), welche ein System (2) zum Auswurf von Spitzen nach einem der vorhergehenden Ansprüche umfasst.

7. Pipette nach Anspruch 6, **dadurch gekennzeichnet, dass** das Teil (46), an welchem das erste Ende (40a) des Bedienhebels (40) angebracht ist, fest mit dem ortsfesten Körper verbunden ist, der den Griff (6) der Pipette bildet, oder mit diesem ortsfesten Körper aus einem Stück hergestellt ist.

8. Pipette nach Anspruch 6 oder Anspruch 7, **dadurch gekennzeichnet, dass** das Teil (46), an welchem das erste Ende (40a) des Bedienhebels (40) angebracht ist, auf einer Längsmittelachse (8) der Pipette zentriert ist und von einer Steuerstange (10) der Pipette durchquert wird.

9. Pipette nach einem der Ansprüche 6 bis 8, **dadurch gekennzeichnet, dass** eine Schwenkachse (48) des ersten Endes (40a) des Bedienhebels (40) eine Längsmittelachse (8) der Pipette schneidet, vorzugsweise im Wesentlichen orthogonal.

10. Pipette nach einem der Ansprüche 6 bis 9, **dadurch gekennzeichnet, dass** sie einen Endanschlag (60) für die Auswurftaste (25) aufweist, wobei dieser Anschlag fest mit dem ortsfesten Körper verbunden ist, der den Griff (6) der Pipette bildet, oder mit diesem ortsfesten Körper aus einem Stück hergestellt ist.

11. Pipette nach Anspruch 10, **dadurch gekennzeichnet, dass** der Anschlag (60) aus elastomerem Material hergestellt ist.

12. Pipette nach einem der Ansprüche 6 bis 11, **dadurch gekennzeichnet, dass** die Auswurftaste (25) von dem ortsfesten Körper aus, der den Griff (6) der Pipette bildet, nach oben vorsteht.

13. Pipette nach einem der Ansprüche 6 bis 12, **dadurch gekennzeichnet, dass** die Auswurftaste (25) in Bezug auf den ortsfesten Körper, der den Griff (6) der Pipette bildet, translatorisch beweglich ist, vorzugsweise parallel zu einer Längsmittelachse (8) der Pipette.

14. Pipette nach einem der Ansprüche 6 bis 13, **dadurch gekennzeichnet, dass** sie eine mechanische Pipette ist.

## Claims

1. A cone ejection system (2) for a collection pipette, the system comprising:
- a cone ejection knob (25) for being translationally moved by an operator's thumb (4);
- a cone ejection device (24);
- elastic return means (32) capable of returning the cone ejection device (24) into a high position,
**characterised in that** it further comprises a control lever (40) for controlling the ejection device (24), the control lever including:
- a first end (40a) for being mounted onto a piece (46) of the pipette;
- a second end (40b) cooperating with said ejection knob (25), so as to be biased by the same;
- an intermediate portion (40c) for actuating the ejection device (24).

2. The ejection system according to claim 1, **characterised in that**:
- the first end (40a) of the control lever(40) is hingedly mounted onto the piece (46) of the pipette;
- the ejection knob (25) is bearing on the second end (40b) of the control lever (40);
- the intermediate portion (40c) for actuating the control lever (40) is bearing on the cone ejection device (24).

3. The ejection system according to claim 1 or claim 2, **characterised in that** the connection between the intermediate portion (40c) for actuating the control lever (40), and the cone ejection device (24), is a sphere-plane point connection (50).

4. The ejection system according to any of the preceding claims, **characterised in that** the ejection device (24) has a high portion (21) biased by the elastic return means (32) and for being housed in a fixed body forming a handle (6) of the pipette, as well as a low portion (20) integral with the high portion and defining a cone ejection end (22).

5. The ejection system according to the preceding claim, **characterised in that** the ejection device (24) is to be translationally movable with respect to the fixed body of the pipette.

6. A collection pipette (1) comprising a cone ejection system (2) according to any of the preceding claims.

7. The pipette according to claim 6, **characterised in that** the piece (46) onto which the first end (40a) of the control lever (40) is mounted is secured to the fixed body forming the handle (6) of the pipette, or made as a single piece with this fixed body.

8. The pipette according to claim 6 or claim 7, **characterised in that** the piece (46) onto which the first end (40a) of the control lever (40) is mounted is centred on a longitudinal central axis (8) of the pipette, and has a control rod (10) of the pipette therethrough.

9. The pipette according to any of claims 6 to 8, **characterised in that** a pivot axis (48) of the first end (40a) of the control lever (40) intersects a longitudinal central axis (8) of the pipette, preferably substantially orthogonally.

10. The pipette according to any of claims 6 to 9, **characterised in that** it has limit stop (60) for the ejection knob (25), said stop being secured to the fixed body forming the handle (6) of the pipette, or made as a single piece with this fixed body.

11. The pipette according to claim 10, **characterised in that** the stop (60) is made of an elastomeric material.

12. The pipette according to any of claims 6 to 11, **characterised in that** the ejection knob (25) projects upwardly from the fixed body forming the handle (6) of the pipette.

13. The pipette according to any of claims 6 to 12, **characterised in that** the ejection knob (25) is translationally movable with respect to the fixed body forming the handle (6) of the pipette, preferably in parallel to a longitudinal central axis (8) of the pipette.

14. The pipette according to any of claims 6 to 13, **characterised in that** it is a mechanical pipette.
